# EUROPÄISCHE PATENTSCHRIFT

(11) **EP 1 535 677 B1**
(45) Veröffentlichungstag und Bekanntmachung des Hinweises auf die Patenterteilung: **12.09.2007**
(21) Anmeldenummer: 03405848.7
(22) Anmeldetag: 27.11.2003
(51) Int. Cl.: B21D 39/04, B25B 27/10

(54) **Presswerkzeug**
Press tool
Outil de sertissage

(43) Veröffentlichungstag der Anmeldung: 01.06.2005
(73) Patentinhaber: GEBERIT TECHNIK AG, 8645 Jona (CH)
(72) Erfinder: Allemann, Rudolf, 8722 Kaltbrunn (CH); Oengören, Abdullah, 8370 Sirnach (CH)
(74) Vertreter: Groner, Manfred

(56) Entgegenhaltungen:
- EP-A1- 1 036 608
- EP-A2- 1 208 949
- US-A- 6 044 681

## Beschreibung

Die Erfindung betrifft ein Presswerkzeug nach dem Oberbegriff des Anspruchs 1.

Presswerkzeuge der genannten Art sind seit langem bekannt und werden insbesondere zum Verpressen von Rohrenden im Sanitärbereich verwendet. Beispielsweise können durch plastisches Verpressen Wasserrohre mit Fittings verbunden werden. Die Pressbacken werden beim Verpressen von Hand oder mit einem hydraulischen Antrieb geschlossen. Beim Pressvorgang wird der Öffnungsspalt zwischen den freien Enden der Pressbackenelemente geschlossen. In der Praxis hat sich nun gezeigt, dass sich beim Verpressen am Rohrende im Bereich des Öffnungsspaltes Aufstauchungen oder Wulste bilden können. Das verpresste Rohrende ist dadurch unrund, was verschiedene Nachteile hat. Beispielsweise kann durch den unrunden Querschnitt des verpressten Rohres die Dichtwirkung nicht optimal sein. Wünschbar wäre somit ein Presswerkzeug, mit dem eine möglichst vollkommene zentrische und runde Verpressung bei unterschiedlichen Rohrquerschnitten gewährleistet ist.

Die gattungsbildende US-A-6,044,681 offenbart ein Presswerkzeug, bei dem eine Pressbacke einen keilförmigen Ansatz aufweist, der beim Verpressen in eine korrespondierende Ausnehmung einer anderen Pressbacke einfährt. Der keilförmige Ansatz und die korrespondierende Ausnehmung dienen zur Zentrierung der zusammenarbeitenden Pressbacken beim Verpressen.

Ein weiteres Presswerkzeug ist aus der EP 1 036 608 A des Anmelders bekannt geworden. Das Presswerkzeug ist hier als Pressschlinge ausgebildet, die drei Pressbackenelemente aufweist, welche gelenkig miteinander verbunden sind. Diese Pressschlinge wird um das zu verpressende Rohrende gelegt und mit einem Bügel provisorisch geschlossen. Mittels eines hydraulischen Antriebes, welcher an die beiden äusseren Pressbackenelemente angelegt wird, wird die Pressschlinge geschlossen. Ein ähnliches Presswerkzeug ist aus der EP 0 671 984 A bekannt geworden.

In der EP 1 208 949 A ist ein Presswerkzeug offenbart, das ebenfalls als Pressschlinge ausgebildet ist. Diese weist Presseinsätze auf, die schwimmend in den Pressbacken gehalten sind und die beim Verpressen in Kreisumfangsrichtung bewegt werden. Beim Pressvorgang kommen zunächst die freien Enden der Presseinsätze zur Anlage, während an den anderen Enden ein Bewegungsspalt verbleibt. Dadurch soll es möglich sein, Rohre mit Nennweiten über 50 zu verpressen. Dieses Presswerkzeug ist jedoch konstruktiv vergleichsweise aufwändig und besteht aus vielen Einzelteilen.

Der Erfindung liegt die Aufgabe zugrunde, ein Presswerkzeug der genannten Art zu schaffen, das die oben genannten Schwierigkeiten vermeidet und bei einfacher Handhabung kostengünstig herstellbar ist.

Die Aufgabe ist durch ein Presswerkzeug gemäss Anspruch 1 gelöst.

Beim erfindungsgemässen Presswerkzeug wird der zu verpressende Gegenstand vor dem Pressvorgang und während des Pressvorganges im Öffnungsspalt vom genannten Stützelement gestützt bzw. geführt, sodass der Gegenstand radial nicht ausweichen kann. Damit ist sichergestellt, dass sich im Öffnungsspalt keine Ausbuchtung oder Ausstülpung bilden kann. Somit ist eine zentrische und runde Verpressung gewährleistet. Es hat sich überraschend gezeigt, dass mit der Erfindung die zum Verpressen erforderliche Kraft bzw. der Energieaufwand wesentlich kleiner ist als bisher. Das Verpressen kann somit insbesondere bei einem Presswerkzeug mit Handantrieb einfacher und schneller erfolgen.

Das Stützelement ist als fingerförmiger Fortsatz dieses Pressbackenelementes ausgebildet. Zusätzliche Elemente und insbesondere Presseinsätze sowie Mittel zum Verschieben dieser Presseinsätze werden dadurch vermieden. Das erfindungsgemässe Presswerkzeug ist in der Herstellung nicht wesentlich teurer als bisherige Presswerkzeuge oder Pressschlingen.

Nach einer Weiterbildung der Erfindung ist das Stützmittel fest mit dem Pressbackenelement verbunden und vorzugsweise an diesem angeformt. Eine besonders einfache und praktikable Ausführung ergibt sich dann, wenn ein Pressbackenelement ein Stützelement als Fortsatz und das mit diesem zusammenarbeitende gegenüberliegende Pressbackenelement eine Ausnehmung aufweist, in welche der Fortsatz beim Schliessen des Presswerkzeuges einfahren kann.

Nach einer Weiterbildung der Erfindung ist das Stützmittel bzw. der Fortsatz im Querschnitt U-förmig.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: eine teilweise geschnittene Ansicht eines erfindungsgemässen Presswerkzeuges in geöffnetem Zustand,
- Figur 2: eine Ansicht eines erfindungsgemässen Presswerkzeuges, das um ein zu verpressendes Rohrende gelegt ist,
- Figur 3: eine Ansicht eines erfindungsgemässen Presswerkzeuges, das um ein zu verpressendes Rohrende gelegt ist sowie ein Antrieb zum Schliessen des Presswerkzeuges,
- Figur 4: eine Ansicht gemäss Figur 2, jedoch mit geschlossenem Presswerkzeug und somit nach der Durchführung der Verpressung,
- Figur 5: eine Ansicht gemäss Figur 3, jedoch nach dem Pressvorgang und
- Figur 6: ein Schnitt entlang der Linie VI-VI der Figur 5.

Das in Figur 1 gezeigte Presswerkzeug 1 ist eine sogenannte Pressschlinge, die ein mittleres Pressbackenelement 2 sowie zwei äussere Pressbackenelemente 3 und 4 aufweist. Das Pressbackenelement 2 ist mit zwei Scharniergelenken 5 mit den anderen Pressbackenelementen 3 und 4 gelenkig verbunden. Am Pressbackenelement 3 ist ein Bügel 11 schwenkbar gelagert, mit dem das Presswerkzeug 1 gemäss Figur 2 provisorisch geschlossen werden kann. Zur Offenbarung wird hier auch auf die EP 1 036 608 A des Anmelders verwiesen, in welcher insbesondere die Funktion dieses Bügels 11 offenbart ist.

Die Pressbackenelemente 2, 3 und 4 weisen jeweils eine Innenseite 20, 21 bzw. 22 auf, welche die Pressflächen bilden und die bei geschlossenem Presswerkzeug im Querschnitt eine runde und geschlossene Pressfläche bilden. Die Innenseiten 20, 21 und 22 können vorstehende Rippen aufweisen, die sich in Umfangsrichtung erstrecken und die sich beim Pressvorgang in die Aussenseite des zu verpressenden Gegenstandes eingraben. Durch entsprechende plastische Verformung kann damit beispielsweise das in Figur 2 angedeutete Wasserrohr 14 mit einem Pressfitting 13 verbunden werden.

Das gezeigte Presswerkzeug 1 ist wie erwähnt insbesondere eine Pressschlinge. Grundsätzlich kann eine solche Pressschlinge auch mehr als drei Pressbackenelemente aufweisen. Das erfindungsgemässe Presswerkzeug ist aber nicht auf eine Pressschlinge beschränkt, sondern kann beispielsweise auch als Presszange ausgebildet werden, welche lediglich zwei Pressbackenelemente aufweist und von Hand oder motorisch geschlossen wird. Der zu verpressende Gegenstand ist vorzugsweise ein Rohr 14 und insbesondere ein Rohr der Sanitärtechnik, grundsätzlich können mit dem erfindungsgemässen Presswerkzeug aber auch andere Gegenstände verpresst werden.

Ist das Presswerkzeug 1 gemäss Figur 1 um das Rohr 14 gelegt und mit dem Bügel 11 provisorisch verbunden, so wird die in Figur 3 gezeigte Schliesszange 15 an Nocken 16 der Pressbackenelemente 3 und 4 angelegt und diese wird mit einem hier nicht gezeigten hydraulischen Antrieb geschlossen, indem Rollen 17 zwischen zwei Hebeln 13 der Schliesszange hineingeschoben werden. Die Schliesszange 15 und der genannte hydraulische Antrieb sind handelsübliche Geräte und dem Fachmann gut bekannt. Vor dem Pressvorgang besteht zwischen einer Anschlagfläche 24 des Pressbackenelementes 4 und einer Anschlagfläche 25 des Pressbackenelementes 3 ein Öffnungsspalt 19. Dieser Öffnungsspalt 19 wird beim Verpressen geschlossen, sodass schliesslich die Anschlagflächen 24 und 25 aneinander anliegen. Dieser Öffnungsspalt 19 ist vor dem Verpressen und während des Pressvorganges von einem Stützteil 8 überbrückt, der am freien Ende 6 des Pressbackenelementes 3 angeordnet ist. Dieser Stützteil 8 ist ein Teil des Pressbackenelementes 3 und insbesondere an diesem angeformt. Grundsätzlich könnte dieser Stützteil 8 auch auf andere Weise mit dem Pressbackenelement 3 fest verbunden sein. Der Stützteil 8 ist gemäss Figur 6 U-förmig ausgebildet und weist zwei parallel zueinander verlaufende Seitenwandung 10 und eine diese brückenartig verbindende Wandung 26 auf. Diese Wandung 26 weist vorspringende Rippen 18 auf, und ist in Umfangsrichtung entsprechend der Innenseite 20 kreisförmig gebogen, wie die Figur 1 erkennen lässt. Die Rippen 18 entsprechen Rippen 27 der Pressbackenelemente 2, 3 und 4 und bilden jeweils eine Fortsetzung von diesen.

Das Pressbackenelement 4 weist an seinem freien Ende 7 eine Ausnehmung 9 auf, die korrespondierend zum Stützteil 8 ausgebildet ist und welche im geschlossenen Zustand dieses Stützteil 8 aufnimmt. Ist das Presswerkzeug 1 gemäss Figur 3 an ein Rohr 14 angelegt, jedoch noch nicht geschlossen, so greift der Stützteil 8 vorzugsweise geringfügig in die Ausnehmung 9 ein. Im Bereich des Öffnungsspaltes 19 ist somit das zu verpressende Rohr 14 an seiner Aussenseite vom Stützteil 8 gestützt und kann beim Verpressen radial nicht ausweichen. Wird nun das Presswerkzeug 1 geschlossen, so wird der Stützteil 8 in die Ausnehmung 9 hineingeschoben. Die Wandung 26 gleitet hierbei an der Aussenseite 28 des zu verpressenden Rohres 14 entlang. Die Dicke der Wandung 26 ist vergleichsweise klein und beträgt beispielsweise 1 bis 3 mm.

Ist das Presswerkzeug 1 gemäss den Figuren 4 und 5 geschlossen, so ist das Rohr 14 zentrisch und rund verpresst und fest mit dem Pressfitting 13 verbunden. Es ist somit keine Verpressung möglich, bei welcher das Rohr 14 radial ausgebuchtet und sich ein Wulst gebildet hat, der zwischen den Anschlagflächen 24 und 25 verpresst ist. Bei der Verwendung des erfindungsgemässen Presswerkzeuges ist somit gewährleistet, dass der Querschnitt des Rohres 14 kreisrund ist. Entsprechend ist die Innenseite 29 des Rohres 14 im Querschnitt rund und eingelegte und hier nicht gezeigte Dichtungsringe können optimal das Rohr 14 gegenüber dem Pressfitting 13 abdichten. Das Rohr 14 ist insbesondere ein plastisch verformbares Wasserrohr mit einer Kernschicht 14b aus Aluminium und zwei mit dieser verbundenen Schichten 14a und 14c aus Kunststoff.

Versuche haben nun überraschend gezeigt, dass bei der Verwendung des erfindungsgemässen Presswerkzeuges 1 der Kraftaufwand beim Verpressen wesentlich kleiner ist als bei einem vergleichsweisen Presswerkzeug. Der Grund dürfte darin liegen, dass beim genannten runden Verpressen weniger Energie für die plastische Verformung im Bereich des Öffnungsspaltes 19 aufgewendet werden muss. Eine exakte runde Verpressung ohne Ausbuchtungen ist offenbar mit kleinerem Energie- bzw. Kraftaufwand möglich.

### Bezugszeichenliste

- 1.: Presswerkzeug
- 2.: Pressbackenelement
- 3.: Pressbackenelement
- 4.: Pressbackenelement
- 5.: Gelenk
- 6.: Ende
- 7.: Ende
- 8.: Stützteil
- 9.: Ausnehmung
- 10.: Seitenwand
- 11.: Bügel
- 12.: Leitung
- 13.: Pressfitting
- 14.: Rohr
- 15.: Schliesszange
- 16.: Nocken
- 17.: Rollen
- 18.: Rippen
- 19.: Öffnungsspalt
- 20.: Innenseite
- 21.: Innenseite
- 22.: Innenseite
- 23.: Hebel
- 24.: Anschlagfläche
- 25.: Anschlagfläche
- 26.: Wandung
- 27.: Rippen
- 28.: Aussenseite
- 29.: Innenseite

## Patentansprüche

1. Presswerkzeug, insbesondere zum Verpressen von Rohrenden, mit wenigstens zwei Pressbackenelementen (2, 3), die mit gegenüberliegenden Enden (6, 7) einen Öffnungsspalt (19) bilden, der nach dem Verpressen im Wesentlichen geschlossen ist, wobei wenigstens ein Pressbackenelement (3) ein Stützmittel (8) aufweist, das im angelegten und noch nicht verpressten Zustand an der Aussenseite (28) des zu verpressenden Gegenstands radial stützend anliegt und beim Verpressen gemeinsam mit den Pressbackenelementen (2, 3) in Umfangsrichtung verschoben wird, **dadurch gekennzeichnet, dass** das Stützmittel (8) wenigstens durch einen fingerartigen Fortsatz eines Pressbackenelements (2, 3) gebildet ist, der den Öffnungsspalt (19) an der Innenseite der Pressbackenelemente (13) vor dem Verpressen und während des Pressvorgangs überbrückt.

2. Presswerkzeug nach Anspruch 1, **dadurch gekennzeichnet, dass** das Stützmittel (8) fest mit den Pressbackenelementen (2, 3) verbunden ist.

3. Presswerkzeug nach einem der Ansprüche 1 bis 2, **dadurch gekennzeichnet, dass** wenigstens ein Pressbackenelement (4) an einem Ende eine Ausnehmung (9) aufweist, in die beim Schliessen ein Stützteil (8) der anderen Pressbacke (3) eingreift.

## Claims

1. Pressing tool, in particular for pressing pipe ends, comprising at least two pressing jaw elements (2, 3) which, by means of opposing ends (6, 7), constitute an opening gap (19) which is substantially closed after the pressing operation, wherein at least one pressing jaw element (3) has a supporting means (8) which, when in the applied but not yet pressed state, bears in a radially supporting manner on the outside (28) of the object to be pressed and, during the pressing operation, is displaced in the circumferential direction together with the pressing jaw elements (2, 3), **characterized in that** the supporting means (8) is constituted at least by a finger-type extension of a pressing jaw element (2, 3), which extension spans the opening gap (19) on the inside of the pressing jaw elements (2, 3) before and during the pressing operation.

2. Pressing tool according to Claim 1, **characterized in that** the supporting means (8) is fixedly connected to the pressing jaw elements (2, 3).

3. Pressing tool according to either of Claims 1 or 2, **characterized in that** at least one pressing jaw element (4) has, at one end, a recess (9) in which a supporting part (8) of the other pressing jaw (3) engages during the closing operation.

## Revendications

1. Outil de sertissage, en particulier pour sertir dés extrémités de tubes, comprenant au moins deux éléments de mâchoires de sertissage (2, 3) qui forment avec des extrémités opposées (6, 7) une fente d'ouverture (19) qui est essentiellement fermée après le sertissage, au moins un élément de mâchoire de sertissage (3) présentant un moyen de support (8) qui, dans l'état appliqué et pas encore serti, s'applique avec appui radial contre le côté extérieur (28) de l'objet à sertir et, lors du sertissage, est déplacé conjointement avec les éléments de mâchoires de sertissage (2, 3) dans la direction périphérique, **caractérisé en ce que** le moyen de support (8) est formé au moins par une saillie de type doigt d'un élément de mâchoire de sertissage (2, 3) qui surmonte la fente d'ouverture (19) au niveau du côté intérieur de l'élément de mâchoire de sertissage (3) avant le sertissage et pendant l'opération de sertissage.

2. Outil de sertissage selon la revendication 1, **caractérisé en ce que** le moyen de support (8) est connecté fixement aux éléments de mâchoires de sertissage (2, 3).

3. Outil de sertissage selon l'une quelconque des revendications 1 à 2, **caractérisé en ce qu'**au moins un élément de mâchoire de sertissage (4) présente à une extrémité un évidement (9) dans lequel vient en prise une partie de support (8) de l'autre mâchoire de sertissage (3) lors de la fermeture.
